# EUROPÄISCHE PATENTSCHRIFT

(11) **EP 3 170 583 B1**
(45) Veröffentlichungstag und Bekanntmachung des Hinweises auf die Patenterteilung: **10.07.2019**
(21) Anmeldenummer: 15195399.9
(22) Anmeldetag: 19.11.2015
(51) Int. Cl.: B22D 18/04, B22D 18/08

(54) **NIEDERDRUCKGIESSVORRICHTUNG**
LOW PRESSURE CASTING DEVICE
DISPOSITIF DE SOUDAGE A BASSE PRESSION

(43) Veröffentlichungstag der Anmeldung: 24.05.2017
(73) Patentinhaber: Borbet GmbH, 59969 Hallenberg (DE)
(72) Erfinder: Dul, Pawel, 99947 Bad Langensalza (DE); Honsel, Claus-Michael, 59519 Möhnesee (DE)
(74) Vertreter: Rausch Wanischeck-Bergmann Brinkmann

(56) Entgegenhaltungen:
- CN-A- 102 363 212
- JP-A- H0 994 653
- JP-A- S5 850 167
- JP-A- H04 361 850
- KR-A- 20150 011 631

## Beschreibung

Die vorliegende Erfindung betrifft eine Niederdruckgießvorrichtung.

Unter dem Niederdruckgießverfahren versteht man eine Gießanordnung, bei weicher Metallschmelze mittels eines Steigrohrs von unten in einen Formhohlraum einer aufgesetzten Gießform, auch Kokille genannt, gedrückt wird. Dabei wird die Aufwärtsbewegung des flüssigen Metalls nach dem Gasdruckprinzip bewirkt, das heißt, auf die Oberfläche der Schmelze wirkt ein Überdruck, der das Metall sanft in die aufgesetzte Form fördert.

Ein konkreter Anwendungsbereich der Erfindung ist das Herstellen von Aluminiumgussrädern.

Im Stand der Technik ist es üblich, durch ein geregeltes Beaufschlagen des Ofeninnenraums mit Luft mit einer Druckgrößenordnung von 0,6 bis 0,8 bar das flüssige Metall im Steigrohr hochsteigen zu lassen, so dass dieses von unten den Formhohlraum füllt. Der Überdruck muss dabei so lange aufrecht erhalten werden, bis das Gussteil erstarrt ist. Es wird dann üblicherweise der Überdruck über ein Ventil im Ofenraum bis auf 0 mbar abgesenkt. Das noch flüssige Metall läuft automatisch in den Tiegel zurück, in welchem sich die Metallschmelze befindet.

Dabei hat sich herausgestellt, dass in den Phasen zwischen verschiedenen Gießvorgängen im Steigrohr eine Oxidbildung stattfindet. Aus diesem Grund werden üblicherweise Filter z.B. aus Stahlgewebe vor jedem Gießvorgang in den Anguss eingelegt.

Die Angüsse mit Stahlfilter können nicht direkt wieder eingeschmolzen werden. Dies führt zu einer Separatentsorgung für die Angüsse. Durch das Einschleppen von Oxiden in Gussteile verringert sich insgesamt die Effizienz des Gießvorganges.

Üblicherweise sitzt die Kokille oberhalb des Tiegels und es ist ein Zwischenrohr zwischen Steigrohr und Kokille angeordnet, durch welches die Schmelze geführt wird.

Oxide bilden sich nicht nur oberhalb der Schmelze an den Rohrwandungen, sondern auch an der Oberfläche der Schmelze. Das heißt, beim neuen Anguss muss die Schmelze den Filter passieren und es ist davon auszugehen, dass der erste Teil der Schmelze, der in die Gießform fließt, einen erhöhten Grad an Verunreinigungen aufweist.

Die JP S58 50167 A offenbart eine Gießvorrichtung mit einem beheizten Zwischenrohr. Die JP H09 94653 A offenbart eine gleichartige Gießvorrichtung ohne Zwischenrohr, jedoch mit einer Leckageschutzvorrichtung. Das Steigrohr ist beheizt. Die JP H04 361850 A offenbart eine Niederdruckvorrichtung mit einer Austrittsdüsenvorheizung. Die CN 102 363 212 A offenbart ein Steigrohr mit einem daran angesetzten beheizten Zwischenrohr. Die KR 2015 0011631 offenbart einen Filterkörper.

Ausgehend vom vorbeschriebenen Stand der Technik liegt der vorliegenden Erfindung die **Aufgabe** zugrunde, eine Niederdruckgießvorrichtung bereitzustellen, mit welcher die o. g. Nachteile weitgehend vermieden und insbesondere eine bessere Effektivität erzielt werden.

Zur technischen **Lösung** dieser Aufgabe wird mit der Erfindung eine Niederdruckgießvorrichtung mit den Merkmalen des Patentanspruches 1 vorgeschlagen. Weitere Vorteile und Merkmale ergeben sich aus den Unteransprüchen.

Erfindungsgemäß wird die Schmelze im Zwischenrohr beheizt. Vorteilhafterweise schlägt die Erfindung die Verwendung einer Induktionsheizung vor. Hierdurch bleibt die Schmelze im Zwischenrohrbereich erhalten ohne jede Erstarrung. Die Filter bleiben gängig und beim nächsten Gießvorgang müssen keinerlei Oxide transportiert werden.

Zur Regelung der Temperaturen wird eine Regelungsvorrichtung eingesetzt.

In vorteilhafter Weise ist die Induktionsheizung das Zwischenrohr umgebend angeordnet. In diesem Bereich sind auch Thermoelemente angeordnet, mittels welchen die Temperatur überwacht werden kann. Jede Art von Temperaturfühler ist hier geeignet. Eine Regeleinrichtung kann mittels der Thermoelemente die ist-Temperatur feststellen und die Heizung entsprechend nachregeln. In vorteilhafter Weise wird eine Temperatur eingestellt, die die Schmelze auf Schmelztemperatur hält. Eine Induktionsheizung hat sich als besonders gut ansteuerbar und regelbar erwiesen und kann die erforderlichen Temperaturen auf wirtschaftliche Weise einstellen.

Die vorgeschlagene Lösung kann ohne und mit Metallsonde im Zwischenrohrbereich betrieben werden.

Die Erfindung ermöglicht es nun auch, ein neuartiges Produktionsverfahren einzusetzen.

Verfahrenstechnisch wird der auf die Schmelze wirkende Druck nach Abschluss des Gießvorganges nicht auf null heruntergefahren, sondern soweit aufrecht erhalten, dass Schmelze im Steigrohr beziehungsweise im Zwischenrohr an einer gewünschten Niveauposition verbleibt. Da der Tiegel mit zunehmender Anzahl von Gießvorgängen entleert wird, müssen die Drücke entsprechend angepasst werden.

Zunächst wird in üblicher Weise mit Werten zwischen 0,6 und 0,8 bar gegossen. Das flüssige Metall steigt im Anguss hoch und füllt von unten den Formhohlraum. Ist das Gussteil erstarrt, wird der Überdruck im Ofenraum auf einen niedrigeren Druckwert angesenkt. Als vorteilhaft hat sich ein Druckwert herausgestellt, der das Metall im Zwischenrohr unterhalb des Angusses hält. Dieser Restdruck wird bis zum nächsten Gießvorgang konstant gehalten.

Das noch flüssige Metall steht nach Absenken des Druckes in dem Zwischenrohr. Gemäß einem vorteilhaften Vorschlag der Erfindung ist ein Filter im Zwischenrohr eingesetzt. Vorteilhafterweise handelt es sich um einen keramischen Filter. Zunächst wird damit auf Metallfilter verzichtet, darüber hinaus jedoch werden keine Verunreinigungen in die Schmelze eingeschleppt. Dadurch, dass das geschmolzene Metall im Zwischenrohr stehen bleibt, kommt es nicht zu einem Blockieren undEinfrieren im Filterbereich.

Mit der Erfindung wird eine mit geringem wirtschaftlichen Aufwand umsetzbare Ergänzung zum Betrieb einer Niederdruckgießvorrichtung vorgeschlagen, mit welchem die Produktqualität verbessert und die Ausschussrate verringert werden.

Weitere Vorteile und Merkmale der Erfindung ergeben sich aus der folgenden Beschreibung anhand der Figuren. Dabei zeigen:
- Fig. 1: eine schematische Schnittdarstellung einer Niederdruckgießvorrichtung;
- Fig.2: eine Darstellung einer Druckkurve für einen Gießvorgang nach dem Stand der Technik;
- Fig. 3: eine Darstellung einer Druckkurve nach einem neuartigen Verfahren und
- Fig. 4: eine detaillierte teilgeschnittene Darstellung einer erfindungsgemäßen Ausführungsform eines Zwischenrohres.

In den Figuren sind gleiche Elemente mit gleichen Bezugszeichen versehen.

Eine Niederdruckvorrichtung 1 umfasst einen Ofen 2, in welchem ein Tiegel 3 angeordnet ist. Dieser ist mit Schmelze 4 befüllt. In die Schmelze 4 ragt ein Steigrohr 5 sowie in den Tiegel 3 eine Druckluftleitung 6. Über das Steigrohr 5 und ein Zwischenrohr 7 steigt die Schmelze in eine Kokille 8. Dort wird das Formteil 9, im gezeigten Ausführungsbeispiel eine Felge, gegossen.

Im Tiegel herrschen durchgängig Temperaturen in einer Größenordnung von 700°C für den Fall des Aluminiumniederdruckgusses. Diese sollen möglichst bis in die Kokille aufrecht erhalten werden.

Fig. 2 zeigt als symbolische Darstellung einen Tiegel 3 mit einer Schmelze 4 und einem Steigrohr 5. Im XY-System stellt die Y-Achse 11 den Druck dar, auf der X-Achse 12 ist die Zeit aufgetragen. Daraus ergibt sich eine Kurve des Druckes über die Zeit, die mit 13 bezeichnet ist. Einzelne für den Guss wichtige Zeitpunkte sind mit 14 bezeichnet, an denen bestimmte Drücke erreicht werden. Während der Erstarrung 15 wird der Druck nicht verändert. Anschließend wird er abgesenkt. Im abgesenkten Zustand hat die Schmelze das Niveau, wie es im Tiegel gezeigt. Mit jedem Gussvorgang 16, die mit DP 1 bis DP 3 bezeichnet sind, fällt der Pegel. Entsprechend wird der Druck wie mit 17 bezeichnet abgesenkt. Dies ist der zum gegenwärtigen Zeitpunkt bekannte Stand der Technik.

Fig. 3 zeigt nun den Einfluss des erfindungsgemäßen Verfahrens. Dort wird ein Niveau 18 im Steigrohr aufrecht erhalten. Der Druck wird in Abhängigkeit der Gießvorgänge angepasst, das heißt, er fällt nicht unter einen Minimaldruck, um auf diese Weise dieses Standniveau der Schmelze 4 im Steigrohr 5 sicherzustellen.

Fig. 4 zeigt ein Ausführungsbeispiel für ein erfindungsgemäßes Zwischenrohr. Dieses umfasst in aller Regel eine Stahlhülse 20, welche mit einer keramischen Auskleidung 21 versehen ist. Im gezeigten Ausführungsbeispiel ist ein als Keramikfilter ausgelegter Filter 22 mit Zwischenrohr angeordnet und muss von der Schmelze durchflossen werden. Mit 23 angedeutet sind Positionen für Thermoelemente, die mittels nicht gezeigten Signalübermittlungseinheiten verbunden sind. Eine Steuereinheit empfängt somit IST-Signale, zumindest über den Temperaturzustand in bestimmten Positionen des Zwischenrohrs. Eine Induktionsheizung 24 ist, das Zwischenrohr ringförmig umgebend, an der Außenseite der Stahlhülse 20 angeordnet. Angesteuert durch die Steuereinheit kann die Induktionsheizung so betrieben werden, dass die gewünschte Temperatur im Zwischenrohr eingestellt ist.

Darüber hinaus sind entsprechende Filter vorgesehen, die in den Figuren nicht gesondert gezeigt sind. Eine Induktionsheizung 7 im Bereich des Zwischenrohres stellt sicher, dass dort keine Erstarrung stattfinden kann.

Das Ausführungsbeispiel dient nur der Erläuterung und ist nicht beschränkend.

### Bezugszeichenliste

- 1: Niederdruckgießvorrichtung
- 2: Ofen
- 3: Tiegel
- 4: Schmelze
- 5: Steigrohr
- 6: Druckluftleitung
- 7: Heizung
- 8: Kokille
- 9: Gussteil
- 11: Druckachse
- 12: Zeitachse
- 13: Druckkurve
- 14: Druckpunkte
- 15: Erstarrungszeit
- 16: Füllniveau
- 17: Füllniveau
- 18: Niveau im Standrohr
- 20: Stahlhülse
- 21: Keramikauskleidung
- 22: Filter
- 23: Thermoelement
- 24: Induktionsheizung

## Patentansprüche

1. Niederdruckgießvorrichtung (1), mit einem Tiegel (3), einer oberhalb des Tiegels angeordneten Gießform (8) die mit dem Tiegel über ein Rohr strömungstechnisch verbunden ist, wobei eine im Tiegel befindliche Schmelze (4) unter Druckbeaufschlagung über das Rohr in die Gießform gedrückt wird, wobei am Rohr im Bereich zwischen Tiegel und Gießform eine Heizung (7) angeordnet ist,
**dadurch gekennzeichnet,**
**dass** das Rohr ein Steigrohr (5) und ein Zwischenrohr mit einer Stahlhülse (20), welche mit einer keramischen Auskleidung (21) versehen ist, umfasst, wobei die Heizung eine Induktionsheizung (24) ist, die das Zwischenrohr ringförmig umgebend an der Außenseite der Stahlhülse angeordnet ist, und im Zwischenrohr ein Keramikfilter (22) angeordnet ist.

2. Niederdruckgießvorrichtung nach Anspruch 1, **dadurch gekennzeichnet, dass** die Heizung regelbar ausgebildet ist.

3. Niederdruckgießvorrichtung nach einem der vorhergehenden Ansprüche, **dadurch gekennzeichnet, dass** die Heizung die Schmelze auf Schmelztemperatur halten kann.

4. Niederdruckgießvorrichtung nach einem der vorhergehenden Ansprüche, **gekennzeichnet durch** eine Regeleinrichtung zur Regelung der Heizung.

5. Niederdruckgießvorrichtung nach einem der vorhergehenden Ansprüche, **gekennzeichnet durch** Thermoelemente (23) zur Überwachung der Heizung.

## Claims

1. A low-pressure die casting device (1) comprising a crucible (3), a casting mould (8) which is arranged above the crucible and is fluidically connected to the crucible via a tube, wherein a melt (4) situated in the crucible is pressed by means of pressurization via the tube into the casting mould, wherein a heating (7) is placed on the tube in the area between the crucible and the casting die,
**characterized in**
**that** the tube comprises a riser pipe (5) and an intermediate pipe having a steel sleeve (20) which is provided with a ceramic lining (21), wherein the heating is an induction heating (24) which is arranged on the outer side of the steel sleeve while surrounding the intermediate pipe like a ring, and wherein a ceramic filter (22) is arranged in the intermediate pipe.

2. A low-pressure die casting device according to claim 1, **characterized in that** the heating is controllable.

3. A low-pressure die casting device according to one pf the preceding claims, **characterized in that** the heating is able to maintain the melt at the melting point.

4. A low-pressure die casting device according to one of the preceding claims, **characterized by** a control device for controlling the heating.

5. A low-pressure die casting device according to one of the preceding claims, **characterized by** thermal elements (23) for monitoring the heating.

## Revendications

1. Dispositif de coulée sous basse pression (1) comprenant un creuset (3), un moule de coulage (8) disposé au-dessus du creuset et relié de manière fluidique via un tuyau au creuset, une matière fondue (4), qui se trouve dans le creuset, étant pressée sous l'action d'une pression via le tuyau dans le moule de coulage, un chauffage (7) étant disposé sur le tuyau dans la région entre le creuset et le moule de coulage,
**caractérisé en ce**
**que** le tuyau comprend un tube ascendant (5) et un tube intermédiaire ayant un boîtier en acier (20), qui est muni d'un garnissage céramique (21), le chauffage étant un chauffage par induction, qui est disposé sur la face extérieure du boîtier en acier de sorte qu'il entoure le tube intermédiaire sous forme d'une bague, et un filtre céramique (22) étant disposé dans le tube intermédiaire.

2. Dispositif de coulée sous basse pression selon la revendication 1, **caractérisé en ce que** le chauffage est réglable.

3. Dispositif de coulée sous basse pression selon l'une des revendications précédentes, **caractérisé en ce que** le chauffage est capable de maintenir la matière fondue à la température de fusion.

4. Dispositif de coulée sous basse pression selon l'une des revendications précédentes, **caractérisé par** un dispositif de régulation pour régler le chauffage.

5. Dispositif de coulée sous basse pression selon l'une des revendications précédentes, **caractérisé par** des éléments thermiques (23) pour surveiller le chauffage.
